# EUROPÄISCHE PATENTSCHRIFT

(11) **EP 2 049 860 B1**
(45) Veröffentlichungstag und Bekanntmachung des Hinweises auf die Patenterteilung: **22.09.2010**
(21) Anmeldenummer: 07786369.4
(22) Anmeldetag: 27.07.2007
(51) Int. Cl.: F28F 1/12, F28F 3/02

(54) **WELLRIPPE UND WÄRMETAUSCHER**
CORRUGATED FIN AND HEAT EXCHANGER
AILETTE ONDULÉE ET ÉCHANGEUR DE CHALEUR

(30) Priorität: 29.07.2006 DE 102006035209
(43) Veröffentlichungstag der Anmeldung: 22.04.2009
(73) Patentinhaber: Modine Manufacturing Company, Racine, Wisconsin 53403-2552 (US)
(72) Erfinder: STRÄHLE, Roland, 72669 Unterensingen (DE); NIES, Jens, 71088 Holzgerlingen (DE)
(74) Vertreter: Wolter, Klaus-Dietrich
(86) Internationale Anmeldenummer: PCT/EP2007/006655
(87) Internationale Veröffentlichungsnummer: WO 2008/014929

(56) Entgegenhaltungen:
- EP-A- 1 748 270
- DE-A1-102006 000 634
- FR-A- 2 873 305
- JP-A- 3 177 793
- JP-A- 9 049 694
- US-A1- 2004 011 516

## Beschreibung

Die Erfindung betrifft eine Wellrippe mit Wellenbergen bzw. Wellentälern und mit sich daran mittels Biegekanten anschließenden senkrechten oder leicht geneigten Wellenflanken, die jeweils zwischen zwei Flachrohren in einem Wärmetauscher angeordnet ist, wobei die Wellenflanken mit aus deren Ebenen herausgestellten Schnitten ausgestattet sind. Ferner wird ein Wärmetauscher beschrieben, der die Wellrippen aufweist.

Eine Wellrippe dieser Art wird in der Patentanmeldung mit der Nr. DE 10-2006 000 634.8 gezeigt und beschrieben. Die beiliegende Fig. 9 zeigt diesen nicht vor - veröffentlichten Stand der Technik.

Solche Wellrippen werden manchmal als "flat top fins" bezeichnet, weil sie - im Gegensatz zu anderen Wellrippen - etwa ebene (flache) Wellenberge bzw. Wellentäler besitzen. Die angesprochenen anderen Wellrippen haben etwa halbrunde Wellenberge und Wellentäler, wobei die Wellenflanken dort gewöhnlich auch eine etwas größere Neigung aufweisen.

Flat top fins werden oft eingesetzt, weil sie bezüglich gut wärmeleitender Lötverbindungen zwischen den Wellenbergen bzw. den Wellentälern und einer angrenzenden Rohrwand als wirksamer angesehen werden als die Wellrippen mit gerundeten Wellenbergen bzw. Wellentälern. Gut wärmeleitende Verbindungen haben selbstverständlich einen bedeutsamen Einfluss auf die Wärmetauscheffizienz zwischen einem in den Rohren strömenden Medium und einem durch die Wellrippen strömenden Medium, welches vorzugsweise Kühlluft ist.

Wie auch in der genannten älteren Anmeldung gezeigt wird, ist es für eine hervorragende Wärmetauscheffizienz des Wärmetauschernetzes von enormer Bedeutung, dass möglichst die gesamte Höhe der Wellenflanken mit aus den Ebenen der Wellenflanken herausgestellten Schnitten ausgebildet ist, die für entsprechend gute Turbulenz beispielsweise in der Kühlluft sorgen.

Wellrippen werden aus dünnen Metallblechen hergestellt, beispielsweise aus Aluminiumblechen. Metallbleche haben bekanntlich die Eigenschaft, dass bei der Ausbildung einer Biegung eine gewisse Rückfederung auftritt, sodass die oben als flat - top - fin bezeichnete Ausbildung nicht wirklich flache Wellenberge und Wellentäler aufweist, sondern immer noch leicht gerundete. Solche leicht gerundeten Wellenberge und Wellentäler bewirken, dass der Abstand von einer Rohrwand bis zum Beginn der Schnitte in den Wellenflanken etwas größer ist als er eigentlich sein sollte. Gleiches gilt natürlich für die Rohrwand des benachbarten Rohres bzw. für deren Abstand zum Beginn der Schnitte, da solche Wellrippen gewöhnlich zwischen zwei flachen Rohren angeordnet sind. Obwohl es hier um Abstände geht, deren Maß deutlich kleiner als 1 mm sein kann, wirkt sich ein größerer Abstand leistungsmindernd aus. Dies wurde jedenfalls durch vergleichende Messungen, die die Anmelderin durchgeführt hat, festgestellt, wobei Messergebnisse zwischen Wellrippen aus dem Stand der Technik und den unten beschriebenen, vorschlagsgemäßen Wellrippen gegenübergestellt wurden.

Man könnte beim Löten des Wärmetauschernetzes versuchen, mit einer gewissen Kraftausübung, die Wellrippen enger mit den Rohren zusammenzudrücken, um die leicht gerundeten Wellenberge/Wellentäler einzuebnen. So etwas ist jedoch spätestens dann nicht mehr günstig, wenn es sich um Rohre und Rippen handelt, die im Dickenbereich von 0,03 mm bis 0,15 mm oder nur wenig darüber oder darunter liegen, weil die erwähnte Kraft die Rohre und/oder die Rippen deformieren könnte. Die JP 03-177793 zeigt und beschreibt eine aus gewellten Drähten oder dergleichen aufgebaute Wärme leitende Rippe (corrugated pin fins) für Wärmetauscher, die zwischen Flachrohren angeordnet ist. Um die Montage der aus einzelnen Drähten bestehenden Rippe zu vereinfachen, wird ein spezielles flächiges Material verwendet, das gemeinsam mit den Drähten gewellt wird, wobei die Drähte auch am Material befestigt werden. Nach der Montage der gewellten Drähte mit den Flachrohren wird das spezielle Material entfernt, beispielsweise abgebrannt oder geschmolzen.

Die JP 09-049694 zeigt ein Herstellungsverfahren für Wellrippen größerer Höhe. Dabei werden die Wellrippen zunächst mit stark geneigten Wellenflanken in Walzen geformt - wie dort in Fig. 1 gezeigt - und anschließend zusammengerafft, bis die Wellenflanken etwa senkrecht stehen und damit die gewünschte größere Höhe erreicht haben - wie dort in Fig. 5 gezeigt. Gemäß den Fig. 6, 7 und 8 können parallel laufende Sicken 35 im Blechband vorgesehen werden, die sich in Längsrichtung des Blechbandes und quer zu den später auszubildenden Biegekanten erstrecken. Um die weitere Ausbildung der Biegekanten beim "Zusammenraffen" zu erleichtern werden die Sicken 35 eingekerbt. (weak point part 37) Diese Wellrippen sind für Wärmetauscher vom Serpentinentyp mit runden Rohren vorgesehen, das heißt, sie sind nicht zwischen zwei Flachrohren angeordnet und sie besitzen auch keine Schnitte in den Wellenflanken.

Die aus den beschriebenen JP - Referenzen bekannten Wellrippen eignen sich nicht zur Anordnung zwischen Flachrohren, da ihre Wellenberge / Wellentäler keine großflächigen Lötverbindung mit den Flachrohren erlauben. Die Wärmeleitung ist deshalb unbefriedigend.

Die Aufgabe der Erfindung besteht darin, die leistungsmäßig nutzbare Länge der Schnitte in den Wellenflanken weiter zu erhöhen und somit die Wärmetauscheffizienz eines Wärmetauschers weiter zu verbessern.

Diese Aufgabe wird erfindungsgemäß durch die Merkmale im Anspruch 1 gelöst.

Es ist vorgesehen, dass die im Oberbegriff des Anspruchs 1 erwähnten Biegekanten derart geschwächt ausgebildet sind, dass die bei der Biegung sich einstellende Rückfederung reduziert ist, oder dass die zwischen zwei Biegekanten liegenden Wellenberge/Wellentäler so weich ausgebildet sind, dass sie beim Zusammensetzen des Wärmetauschernetzes flach sind bzw. werden. Dadurch ergibt sich dann die Lösung der Aufgabenstellung, weil der Beginn der Schnitte noch dichter an die jeweilige Rohrwand zu liegen kommt. Dort kann sich dann auch kaum noch ein schädlicher Bypass einstellen.

Es ist möglich, die Reduzierung der Rückfederung oder die gewünschte Weichheit dadurch zu erreichen, dass die Biegekanten mittels Verdünnungslinien verdünnt ausgebildet sind.

Es kann dabei vorgesehen werden, dass die Verdünnungslinien entweder über die gesamte Biegekante durchgehend oder mit Unterbrechungen dazwischen ausgebildet sind.

Es ist alternativ möglich, dass in den Biegekanten liegende Einschnitte vorgesehen sind, wobei die Einschnitte durch nicht eingeschnittene Verbindungen unterbrochen sind.

Eine andere Weiterbildung sieht zur Unterstützung der Reduzierung der Rückfederung vor, dass die zwischen zwei Biegekanten liegenden Wellenberge und/oder Wellentäler mit weiteren Verdünnungslinien ausgestattet sind.

Die Verdünnungslinien sollen dann vorzugsweise parallel laufen.

Falls mit den vorgeschlagenen Maßnahmen die Rückfederung als solche nicht reduziert wird, so ergibt sich jedenfalls eine solche Weichheit der Wellenberge/Wellentäler, dass beim Zusammensetzen des Wärmetauschernetzes dieselben mittels einer sehr geringen Kraft, die die Rohre und die Rippen nicht deformiert, flach gedrückt werden können.

Es ist für verschiedene Applikationen sinnvoll, die hier vorgeschlagenen Maßnahmen mit dem vorne genannten nicht vor - veröffentlichten Stand der Technik zu kombinieren. Dort wurden senkrecht zu den Biegekanten laufende Einschnitte vorgesehen und die Partie zwischen zwei Einschnitten wurde nach innen eingeknickt, um den Kanal zwischen zwei Wellenflanken zu verengen, und um dadurch ebenfalls den Wärmeaustausch zu verbessern. Man wird beispielsweise bei solchen Ausführungen in den inneren Biegekanten auch die hier vorgeschlagenen Verdünnungslinien vorsehen.

Der Wärmetauscher soll Wellrippen aufweisen, die wenigstens die Merkmale des Anspruchs 1 besitzen. Die Blechdicke der Wellrippen liegt zwischen 0,02 und 0,09 mm. Die Wanddicke der Flachrohre kann zwischen 0,05 und 0,15 mm betragen, auch etwas mehr.

Die Erfindung wird anhand der beigefügten Zeichnungen in mehreren Ausführungsbeispielen beschrieben. Aus der folgenden Beschreibung können weitere Merkmale und deren Vorteile hervorgehen, die sich in einem späteren Prüfungsstadium als bedeutsam herausstellen können.
Die Fig. 1 zeigt ein Stück einer vorschlagsgemäßen Wellrippe.
Die Fig. 2 zeigt einen vergrößerten Ausschnitt daraus.
Die Fig. 3 zeigt ein Ausführungsbeispiel mit Verdünnungslinien, die Unterbrechungen aufweisen.
Die Fig. 4 zeigt ein Ausführungsbeispiel mit Einschnitten in den Biegekanten.
Die Fig. 5 zeigt eine Weiterbildung der Fig. 4.
Die Fig. 6 und 7 zeigen anstelle der Einschnitte eine Verdünnungslinie.
Die Fig. 8 zeigt eine Ausführung aus dem noch internen Stand der Technik.
Die Fig. 9 zeigt einen Teil eines Wärmetauschers.

Jeder Wellenberg **2** und jedes Wellental **3** hat zwei Biegekanten **10,** an den Stellen, an denen die Wellenberge **2** bzw. die Wellentäler **3** in die Wellenflanken **1** übergehen. Die Wellenberge **2** und die Wellentäler 3 sind im Wesentlichen flach ausgebildet. Die sich daran anschließenden Wellenflanken **1** sind in den gezeigten Ausführungsbeispielen gemäß der Fig. 1, 2 und 8 leicht geneigt ausgebildet. Sie können allerdings auch etwa senkrecht stehen, wie die Fig. 3 - 7 zeigen. In den Wellrippe nach dem Dokument DE 10 2006 00 634.8. Diese Wellrippe ist nicht Teil der Erfindung.

Wellenflanken **1** sind aus deren Ebenen herausgestellte Schnitte **5** angeordnet, die so lang wie möglich sind, also sie gehen bis unmittelbar an die Biegekanten **10** heran. Die Biegekanten **10** sind derart geschwächt ausgebildet, dass entweder die bei der Biegung sich einstellende Rückfederung reduziert ist, oder die Wellenberge/Wellentäler **2, 3** sind so weich, dass sie bei der Zusammensetzung des Wärmetauschernetzes nachgeben. Dazu wird insbesondere auf die Fig. 2 aufmerksam gemacht, die eine deutlich vergrößerte Darstellung im Bereich eines Wellenberges **2** oder eines Wellentales **3** zeigt. Die Fig. 1 und 2 gehören zu einem Ausführungsbeispiel, in dem vorgesehen wurde, Verdünnungslinien **15** (Biegekerben) in den beiden Biegekanten **10** und auch im Wellental **2** bzw. Wellenberg **3** zwischen den beiden Biegekanten **10** auszubilden (Entlastungskerben). Dadurch wird die erwähnte Weichheit geschaffen, die in der Fig. 2 mit **dH** zwischen zwei horizontalen Hilfslinien dargestellt sein soll. Das Bezugszeichen **dH** zeigt den Bereich an, um den jeder Wellenberg **2** und jedes Wellental **3** beim Zusammensetzen von Flachrohren und Wellrippen sozusagen nachgiebig ist und im Wesentlichen flach ist bzw. wird, am Flachrohr anliegen kann, um dort perfekte, auch großflächigere, Lötverbindungen zwischen Wellrippen und Rohren zu gestatten. Also, mit anderen Worten, im zusammengesetzten Zustand befindet sich der Wellenberg/Wellental **2, 3** gemäß der Fig.2 etwa auf dem Niveau der unteren Hilfslinie. Es ist aus dieser Darstellung auch gut nachvollziehbar, dass dann der Abstand der auf dem Niveau der unteren Hilfslinie liegenden Rohrwand bis zum Beginn der Schnitte **5** dadurch zu verkürzen ist, was sich in einer Verbesserung des Wärmeaustausches niederschlägt. Dadurch wird auch die Höhe H der Wellrippe verkürzt, die in der Fig. 1 eingezeichnet wurde.

Die Verdünnungslinien **15** in den Biegekanten **10** sind als Biegekerben ausgebildet, die sich von den anderen Kerben (Entlastungskerben) unterscheiden können. Die Biegekerben und die Entlastungskerben können also in beispielsweise Tiefe und Form unterschiedlich ausgestaltet sein, um die beschriebenen beabsichtigten Wirkungen noch besser realisieren zu können.

Bei der Herstellung der Wellrippen auf Walzen vom endlosen Blechband werden in Längsrichtung des Blechbandes bekanntlich die Schnitte **5** eingebracht, die danach ausgestellt werden. In Querrichtung des Bandes werden die vorschlagsgemäßen Verdünnungslinien **15** ebenfalls mittels der Walzen ausgebildet. In weiter unten noch kurz beschriebenen Ausführungsbeispielen wurden anstelle der Verdünnungslinien **15** Einschnitte **20** vorgesehen, die dann ebenfalls in Querrichtung des Blechbandes laufen sollten.

Die Fig. 3 zeigt, im Unterschied zu den Fig. 1 und 2, dass es möglich ist, die Verdünnungslinien **15** zu unterbrechen. Es sind in Abständen angeordnete Unterbrechungen **16** vorhanden. Solche Ausführungen gewährleisten etwas mehr Stabilität.

In der Fig. 4 werden die in den Biegekanten **10** liegenden Verdünnungslinien **15** durch Einschnitte **20** ersetzt. Die Einschnitte **20,** die keine Ausschnitte sein müssen sondern lediglich Schlitze, sind wiederum mittels Stege **21** unterbrochen. Die Einschnittlänge und auch die Steglänge kann individuell festgelegt werden, wie ein Vergleich der Fig. 4 mit der Fig. 5 zeigt. Bei der Herstellung der Biegekanten **10** werden dann die Ränder der Einschnitte **20** etwas ausgestellt, wie die Figuren ebenfalls zeigen können.

Ähnliches ist in den Ausführungsbeispielen gemäß den Fig. 6 und 7 festzustellen, wo in den Biegekanten **10** eine durchgehende bzw. eine intermittierende Verdünnungslinie **15** (Biegekerbe) vorgesehen wurde. Auf die in den Wellenbergen/Wellentälern **2, 3** laufenden weiteren Verdünnungslinien **15** (Entlastungskerben) wurde hier - im Unterschied zu den Fig. 1 und 2 - verzichtet.

Die Fig. 8 zeigt eine Wellrippe nach dem Dokument DE 10 2006 000 634. Es ist leicht vorstellbar, dass man auch hier in den Biegekanten **10** beispielsweise eine Verdünnungslinie **15** vorsehen könnte. Ansonsten sind bei dieser Ausführung über die Biegekanten **10** laufende Paare von Einschnitten **30** vorgesehen. Die Partie **40,** die jeweils zwischen einem Paar Einschnitte **30** liegt, wurde nach innen hin umgeformt, um den Bypass im Bereich der Wellenberge/Wellentäler **2, 3** zu verringern.

Da durch die vorgeschlagenen Maßnahmen die Stabilität der Wellrippen nachlässt, insbesondere deren Neigung zum Einknicken zunehmen könnte, wird hier außerdem noch vorgeschlagen, die Wellungen der Wellrippe mit einer leichten Neigung bzw. mit Schräglage zur Rohrlängsrichtung auszustatten, was aus der Darstellung gemäß der Fig. 9 hervorgehen soll. Normalerweise laufen die Wellungen senkrecht (ohne Neigung) zur Rohrlängsachse. Die Kraft, die das Einknicken der Wellrippen verursacht, läuft ebenfalls in Rohrlängsrichtung. Zu sehen ist in der Fig. 9 einer der Sammelkästen **SK** des Wärmetauschers und eine flache Seite des Wärmetauscherrohres, an der sich die vorgeschlagenen Wellrippen befinden. Die Wellrippe ist als Schnitt durch die Flanken **1** dargestellt, in denen sich die herausgestellten Schnitte **5** befinden. Der schräge Verlauf soll die angesprochen Neigung der Wellungen bzw. der Flanken **1** zur Rohrlängsachse verdeutlichen. Darüber hinaus haben "schräge" Wellrippen auch Vorteile bezüglich des Wärmetausches.

Zwischen den Wellrippen und den Rohren ist eine metallische Verbindung, wie z. B. eine Lötverbindung vorhanden. (nicht gezeigt) Durch die Rohre strömt beispielsweise die Kühlflüssigkeit eines Kraftfahrzeugmotors und durch die Wellrippen strömt Kühlluft, was durch den auffälligen Blockpfeil angezeigt wurde.

## Patentansprüche

1. Wellrippe mit Wellenbergen (2) und Wellentälern (3) und mit sich daran mittels Biegekanten (10) anschließenden senkrechten oder leicht geneigten Wellenflanken (1), die jeweils zwischen zwei Flachrohren in einem Wärmetauschernetz angeordnet werden kann wobei die Wellenflanken (1) mit aus deren Ebenen herausgestellten Schnitten (5) ausgestattet sind,
wobei die Biegekanten (10) geschwächt ausgebildet sind und/oder die Wellenberge/Wellentäler (2, 3) weich gestaltet sind,
indem die Biegekanten (10) entweder mit Verdünnungslinien (15) ausgebildet sind oder indem in den Biegekanten (10) liegende Einschnitte (20) vorgesehen sind, die durch nicht eingeschnittene Verbindungen (21) unterbrochen sind.

2. Wellrippe nach Anspruch 1, **dadurch gekennzeichnet, dass** die Biegekannten mit Verdünnungslinien ausgebildet sind, und dass die Verdünnungslinien (15) entweder über die gesamte Länge der Biegekante (10) durchgehend oder mit Unterbrechungen (16) dazwischen ausgebildet sind.

3. Wellrippe nach einem der vorstehenden Ansprüche, **dadurch gekennzeichnet, dass** die Biegekannten mit Verdünnungslinien ausgebildet sind, und dass die zwischen zwei Biegekanten (10) liegenden Wellenberge und / oder Wellentäler (2, 3) mit weiteren Verdünnungslinien (15) ausgestattet sind.

4. Wellrippe nach Anspruch 3, **dadurch gekennzeichnet, dass** die Verdünnungslinien (15) parallel laufen.

5. Wellrippe nach einem der vorstehenden Ansprüche, dass senkrecht zu den Biegekanten (10) liegende Paare von Einschnitten (30) vorgesehen werden können wobei die zwischen einem Paar Einschnitte (30) liegende Partie (40) nach innen eingeknickt ist.

6. Wellrippe nach einem der vorstehenden Ansprüche, **dadurch gekennzeichnet, dass** die Wellenflanken (1) eine Neigung zu Wellenbergen (2) und Wellentälern (3) aufweisen.

7. Wärmetauscher, mit einem Wärmetauschernetz aus Flachrohren und Wellrippen, **dadurch gekennzeichnet, dass** die Wellrippen nach einem der vorstehenden Ansprüche ausgebildet sind.

8. Wärmetauscher nach Anspruch 7, **dadurch gekennzeichnet, dass** die Wellrippen eine Blechdicke zwischen 0,02 und 0,09 mm aufweisen und dass die Flachrohre eine Wanddicke von 0,05 - 0, 20 mm besitzen.

## Claims

1. Corrugated rib with wave crests (2) and wave troughs (3) and with vertical or slightly inclined wave flanks (1) adjoining these by means of bending edges (10), which corrugated rib can be arranged in each case between two flat tubes in a heat exchanger network, the wave flanks (1) being equipped with cuts (5) set out from their planes, the bending edges (10) being of weakened form and/or the wave crests/wave troughs (2, 3) being of soft configuration, either in that the bending edges (10) are formed with thinning lines (15) or in that incisions (20) are provided, which lie in the bending edges (10) and are interrupted by non-incised connections (21).

2. Corrugated rib according to Claim 1, **characterized in that** the bending edges are formed with thinning lines, and **in that** the thinning lines (15) are formed either continuously over the entire length of the bending edge (10) or with interruptions (16) between them.

3. Corrugated rib according to one of the preceding claims, **characterized in that** the bending edges are formed with thinning lines, and **in that** the wave crests and/or wave troughs (2, 3) lying between two bending edges (10) are equipped with further thinning lines (15).

4. Corrugated rib according to Claim 3, **characterized in that** the thinning lines (15) run parallel.

5. Corrugated rib according to one of the preceding claims, **characterized in that** pairs of incisions (30) lying perpendicularly to the bending edges (10) may be provided, the portion (40) which lies between a pair of incisions (30) being bent inwards.

6. Corrugated rib according to one of the preceding claims, **characterized in that** the wave flanks (1) have an inclination with respect to wave crests (2) and wave troughs (3).

7. Heat exchanger with a heat exchanger network consisting of flat tubes and corrugated ribs, **characterized in that** the corrugated ribs are formed according to one of the preceding claims.

8. Heat exchanger according to Claim 7, **characterized in that** the corrugated ribs have a sheet thickness of between 0.02 and 0.09 mm, and **in that** the flat tubes possess a wall thickness of 0.05 - 0.20 mm.

## Revendications

1. Ailette ondulée avec des crêtes d'onde (2) et des vallées d'onde (3) et avec des flancs d'onde (1) verticaux ou légèrement inclinés se raccordant à celles-ci au moyen d'arêtes de flexion (10), qui peut être disposée chaque fois entre deux tubes plats dans un réseau d'échangeur de chaleur, dans laquelle les flancs d'onde (1) sont munis de lames (5) sortant de leur plan, dans laquelle les arêtes de flexion (10) sont affaiblies et/ou les crêtes d'onde/vallées d'onde (2, 3) sont réalisées de façon souple, en ce que soit les arêtes de flexion (10) sont munies de lignes d'affaiblissement (15) soit il est prévu des incisions (20) situées dans les arêtes de flexion (10), qui sont interrompues par des liaisons non entaillées (21).

2. Ailette ondulée selon la revendication 1, **caractérisée en ce que** les arêtes de flexion sont réalisées avec des lignes d'affaiblissement et **en ce que** les lignes d'affaiblissement (15) sont réalisées soit de façon continue sur toute la longueur de l'arête de flexion (10) soit avec des interruptions (16) entre elles.

3. Ailette ondulée selon l'une quelconque des revendications précédentes, **caractérisée en ce que** les arêtes de flexion sont réalisées avec des lignes d'affaiblissement et **en ce que** les crêtes d'onde et/ou les vallées d'onde (2, 3) situées entre deux arêtes de flexion (10) sont munies d'autres lignes d'affaiblissement (15).

4. Ailette ondulée selon la revendication 3, **caractérisée en ce que** les lignes d'affaiblissement (15) sont parallèles.

5. Ailette ondulée selon l'une quelconque des revendications précédentes, **caractérisée en ce qu'**il peut être prévu des paires d'incisions (30) situées perpendiculairement aux arêtes de flexion (10), dans laquelle la partie (40) située entre une paire d'incisions (30) est pliée vers l'intérieur.

6. Ailette ondulée selon l'une quelconque des revendications précédentes, **caractérisée en ce que** les flancs d'onde (1) présentent une inclinaison vers les crêtes d'onde (2) et les vallées d'onde (3).

7. Echangeur de chaleur, avec un réseau d'échangeur de chaleur composé de tubes plats et d'ailettes ondulées, **caractérisé en ce que** les ailettes ondulées sont réalisées selon l'une quelconque des revendications précédentes.

8. Echangeur de chaleur selon la revendication 7, **caractérisé en ce que** les ailettes ondulées présentent une épaisseur de tôle comprise entre 0,02 et 0,09 mm et **en ce que** les tubes plats possèdent une épaisseur de paroi de 0,05 - 0,20 mm.
